# EUROPÄISCHE PATENTSCHRIFT

(11) **EP 1 425 229 B1**
(45) Veröffentlichungstag und Bekanntmachung des Hinweises auf die Patenterteilung: **15.12.2004**
(21) Anmeldenummer: 02797575.4
(22) Anmeldetag: 13.08.2002
(51) Int. Cl.: B65D 43/20, B65D 83/08

(54) **BEHÄLTER MIT SCHIEBEDECKEL**
CONTAINER COMPRISING A SLIDE COVER
CONTENANT A COUVERCLE COULISSANT

(30) Priorität: 03.09.2001 DE 10143120
(43) Veröffentlichungstag der Anmeldung: 09.06.2004
(73) Patentinhaber: LTS Lohmann Therapie-Systeme AG, 56626 Andernach (DE)
(72) Erfinder: Dr. Markus KRUMME, Randolph, NJ 07869 (US)
(74) Vertreter: Schmidt, Werner
(86) Internationale Anmeldenummer: PCT/EP2002/009059
(87) Internationale Veröffentlichungsnummer: WO 2003/020606

(56) Entgegenhaltungen:
- DE-A- 2 224 236
- DE-C- 538 608
- US-A- 3 888 350
- US-A- 5 012 922

## Beschreibung

Die Erfindung betrifft einen Behälter zum Aufbewahren und Bereitstellen von gestapelten folien- oder blattartigen Materialien aus einer die gestapelten Materialien aufnehmenden Wanne mit einem Boden und daran anschließenden geschlossenen Seitenwandungen und einem diese Wanne zumindest teilweise umgebenden, dicht verschließenden Deckel.

Aus der japanischen Gebrauchsmusteranmeldung 5-22380 ist ein derartiger Behälter bekannt. Der die Wanne fest umgreifende Deckel hat eine an diesem mittels eines Filmgelenks befestigte Klappe zum einzelnen Herausnehmen der folien- oder blattartigen Materialien. Die Klappe, die sich über eine ganze Seitenkante des Behälters erstreckt und sich zur Behältermitte hin verjüngt, liegt am Deckel und an der Wanne über eine komplizierte, mehrfach gekrümmte Dichtfläche auf. Die Dichtkontur erfordert einen aufwendigen Formenbau und neigt zudem zur Undichtigkeit.

Ferner sind aus der US 3,888,350, der US 3,987,891 und der DE 71 25 676 U vergleichbare Behälter bekannt. Allerdings haben diese Behälter jeweils einen quaderförmigen Aufbau mit einer senkrecht zum Behälterboden ausgerichteten vorderen Wannenwand. Dies erschwert ein Bereitstellen von gestapelten folien- oder blattartigen Materialien wesentlich.

Der vorliegenden Erfindung liegt daher die Problemstellung zugrunde, einen wiederholt öffenbaren Behälter für folienoder blattartige Materialien zu schaffen, der bei einem einfachen Aufbau eine hohe Dichtfunktion bezüglich Gasen, Feuchte und Aromen gewährleistet und das Bereitstellen des folien- oder blattartigen Materials unterstützt.

Diese Problemstellung wird mit den Merkmalen des Hauptanspruches gelöst. Dazu weisen die Wanne und der Schiebedeckel jeweils beidseits parallel zu ihrer Längsrichtung zueinander parallele Führungselemente auf. Alle Seitenwandungen der Wanne haben zum Schiebedeckel hin eine, die Wannenöffnung umgebende, geschlossene Wannendichtfläche. Die vierte - in Schieberichtung vorn liegende - Seitenwandung ist als Entnahmelippe gekrümmt ausgebildet. Der Schiebedeckel umgreift zumindest teil- oder bereichsweise drei Seitenwandungen und den Boden oder entsprechende Führungselemente der Wanne, wobei zwei dieser Seitenwandungen parallel zur Längsrichtung orientiert sind. Der Schiebedeckel ist von der Wanne weg nach oben gewölbt und trägt an seiner Innenseite einen Anschlagsteg, dessen Unterkante von der Vorderkante des Schiebedeckels aus bis zur Deckelmitte hin bis unter die Wannendichtfläche - einen Anschlag bildend - abfällt. In dem Schiebedeckel ist eine Deckeldichtfläche ausgebildet, die bei geschlossenem Behälter auf der Wannendichtfläche aufliegt.

Dieser Behälter ist eine flache Schiebeschachtel, deren Schiebedeckel zum Öffnen des Behälters z.B. verliersicher relativ zur Wanne bewegt wird. Der Schiebedeckel und die Wanne liegen zum größtmöglichen Aromaschutz über eine einfach und doch präzise herstellbare Dichtfuge aufeinander auf.

Weitere Einzelheiten der Erfindung ergeben sich aus den Unteransprüchen und der nachfolgenden Beschreibung von einigen schematisch dargestellten Ausführungsbeispielen.
- Figur 1:: Geschlossener Behälter im Längsschnitt;
- Figur 2:: Offener Behälter im Längsschnitt;
- Figur 3:: Offener Behälter in der Draufsicht;
- Figur 4:: mittiger Behälterquerschnitt mit Blick nach hinten
- Figur 5:: seitlicher Teilquerschnitt des Behälters;
- Figur 6:: seitlicher Teilquerschnitt des Behälters mit zusätzlicher Dichtlippe;
- Figur 7:: seitlicher Teilquerschnitt des Behälters mit mittels einer Siegelfolie zusätzlich verschlossenen Wanne;
- Figur 8:: Teillängsschnitt des Behälters mit Öffnungsfeder ;
- Figur 9:: Offener Behälter mit umlaufendem Schiebedeckel in der Unteransicht;
- Figur 10:: Offener Behälter mit umlaufendem Schiebedeckel im Längsschnitt;
- Figur 11:: Geschlossener Behälter nach Figur 10;
- Figur 12:: Geschlossener Behälter im Längsschnitt mit schräg zum Behälter verlaufender Dichtfuge;
- Figur 13:: Offener Behälter zu Figur 12;
- Figur 14:: Schiebedeckel im Längsschnitt mit gekrümmter Wannenführung; (Ausführung ähnlich dem beauspruchten Behälter)
- Figur 15:: Offener Behälter zu Figur 14; (Ausführung ähnlich dem beauspruchten Behälter)

Die Figuren 1 - 11 zeigen mehrere Schnitte und Ansichten von teilweise verschiedenen, kleinen und leichter Behältern zum Aufbewahren und Bereitstellen von gestapelten folien- oder blattartigen Materialien (1). Letztere - auch als Wafer bezeichnet - sind in den Figuren jeweils nur als Stapelblock dargestellt. Der Stapelblock (1) hat beispielsweise eine Grundfläche von ca. 1"*1¹/₃". Die Höhe beträgt ca. 5 mm.

Die Behälterbreite beträgt ca. 73% der Behälterlänge, während die Behälterhöhe bei ca. 18% der Behälterlänge liegt.

In den Figuren 1 - 5 wird eine erste Behältervariante vorgestellt. Der Behälter besteht aus einer Wanne (10) und einem Schiebedeckel (30). Die Wanne (10) und der Schiebedeckel (30) umschließen im geschlossenen Zustand den Stapelblock (1) gas-, feuchte- und aromadicht. Die Höhe der Wanne (10) entspricht ca. 12% der Behälterlänge.

Die Wanne (10) hat einen Boden (11) und drei daran zumindest annähernd senkrecht anschließende Seitenwandungen (12-14). Eine vierte Seitenwandung, die sog. Vorderwandung (15) ist als Entnahmelippe gekrümmt ausgebildet, wobei die Krümmung z.B. Teil einer Zylinderwandung ist. Die Vorderwandung (15) geht dabei tangential aus dem Boden (11) hervor. Der Krümmungsradius entspricht ca. 30% der Behälterlänge. Durch das flache Ansteigen dieser Seitenwandung (15) lassen sich die einzelnen Wafer z.B. mit Hilfe der Fingerkuppe problemlos aus der Wanne (10) schieben oder ziehen.

Alle Seitenwandungen (12-15) enden nach oben hin in einer beispielsweise ebenen Wannendichtfläche (18). Letztere ist im Ausführungsbeispiel parallel zum Boden (11) ausgerichtet, vgl. auch Figur 5. Die obere Randbreite der Seitenwandungen (12-14) ist im Bereich der Wannendichtfläche (18) annähernd gleich breit. Die obere Kante der Vorderwandung (15) hat ca. die doppelte Randbreite. Der Kantenübergang von der Innenkontur der gekrümmten Vorderwandung (15) zur Dichtfläche (18) ist hier abgerundet.

Die beiden parallelen Seitenwandungen (12, 13) haben im Bodenbereich spiegelsymmetrische Führungsnuten (21), die eine 45°-Schräge (24) und eine Vertikalfläche (25) umfassen. Die Führungsnuten (21) erstrecken sich über die gesamte Wannenlänge.

Der Schiebedeckel (30) besteht aus einem gewölbten Deckelteil (31) und drei daran anschließenden Seitenwandungen (42-44). Letztere sind zumindest im Wannenbereich weitgehend eben. Die Seitenwandungen (42-44) liegen bei geschlossenem Behälter außen an den entsprechenden Seitenwandungen (12-14) der Wanne (10) zumindest bereichsweise an. Die globale Wölbung des Deckelteils (31) stellt z.B. einen Mantelabschnitt eines Zylinders dar, dessen Mittellinie quer zur Längsrichtung (9) und parallel zum Boden (11) unterhalb der Wanne (10) liegt. Die Wölbung kann auch Teil eines Ellipsoids oder einer anderen gekrümmten Raumfläche sein. Der Radius der Wölbung des Ausführungsbeispiels beträgt ca. 260% der Behälterlänge. Beispielsweise in der vorderen Hälfte des Deckelteils (31) ist eine Griffmulde (32) eingelassen. Letztere hat hier ungefähr die Form einer sphärischen Delle, deren mittlerer Radius ca. 250% der Behälterlänge beträgt. Die Griffmulde (32) kann an der Schiebedeckelaußenseite geriffelt, genoppt, aufgeraut oder mit anderen Oberflächenstrukturen ausgestattet sein.

An der Innenseite des Schiebedeckels (30) befindet sich u.a. ein Anschlagsteg (35), vgl. Figuren 1, 2, und 4. Er verhindert das vollständige Herausschieben der Wanne (10) aus dem Schiebedeckel (30) beim Öffnen des Behälters. Der Anschlagsteg (35) hat im Längsschnitt, vgl. Figur 1 die Form eines Dreiecks, dessen Spitze im Bereich der Vorderkante des Schiebedeckels (30) liegt. Die Unterkante des Anschlagsteges (35) fällt zur Deckelmitte hin soweit ab, dass sie z.B. um eine Wannenwandstärke unter die Wannendichtfläche (18) ragt. Bei maximalem Öffnungshub kommt die hintere Seitenwandung (14) der Wanne (10) mit der rückwärtigen Kante des Anschlagsteges (35) in Kontakt, vgl. Figur 2, dort ist der Anschlagsteg (35) in der Ansicht gezeigt.

In der Verlängerung des Anschlagsteges (35) nach hinten befindet sich kurz vor der hinteren Seitenwandung (14) am Deckelteil (31) ein überfahrbarer Anschlagnocken (36). Er ist nach vorn um die Wannenwandstärke gegenüber der Seitenwandung (14) versetzt. Zur Wanne (10) hin hat er z.B. eine halbkugelige Kontur. Nach Figur 1 ist die hintere Wannenseitenwandung (14) bei geschlossenem Behälter zwischen der hinteren Deckelseitenwandung (44) und dem Anschlagnocken (36) eingeklemmt. Hierdurch wird ein unbeabsichtigtes Öffnen des Behälters verhindert. Beim Öffnen und Schließen wird die Wanne (10) unter elastischer Verformung beider Behälterteile (10, 30) über den Anschlagnocken (36) hinweggeschoben.

Die Seitenwandungen (42, 43) des Schiebedeckels (30) umfassen die Seitenwandungen (12, 13) der Wanne (10) c-förmig, vgl. Figuren 5-7. Oberhalb der Wannendichtfläche (18) sind sie - bei geschlossenem Behälter eine ebene Deckeldichtfläche (48) bildend - gemäß Figur 5 nach innen soweit verbreitert, dass sie die Wannendichtfläche (18) abdecken. Diese Verbreiterung befindet sich an der rückwärtigen Seitenwandung (44), vgl. Figuren 1, 2, 10 und 11. Auch die Vorderkante des Schiebedeckels (30) ist im Bereich der Wannenvorderkante als Teil der Deckeldichtfläche (48) geformt.

An ihren Unterkanten weisen die Seitenwandungen (42, 43) spiegelsymmetrische Führungsstege (51) auf, die jeweils über eine 45°-Schräge (54) an der entsprechenden Führungsnut (21) der Wanne (10) anliegen.

Die Behälterteile (10, 30) bestehen aus einem elastischen Kunststoff, der so vorgeformt ist, dass die Seitenwandungen (42, 43) des Schiebedeckels (30) unter Klemmkraft an den Wannenseitenwandungen (12, 13) anliegen. Durch die einander kontaktierenden 45°-Schrägen (24, 54) der Behälterteile (10, 30) ergibt sich eine Spannkraft, die die Deckeldichtfläche (48) und die Wannendichtfläche (18) unter Bildung einer Dichtfuge (8) aufeinanderpressen.

Ggf. kann die Ebene der Dichtfuge (8) zur Längsrichtung (9) einen spitzen Winkel einschließen, vgl. Figuren 12 und 13 wobei die Wanne (10, 110) hinten eine geringere Dichthöhe aufweist als vorn. In diesem Fall legen sich die Dichtflächen (18, 48) erst auf den letzten Millimetern der Behälterschließbewegung an, was die Reibbelastung der Dichtflächen (18, 48) mindert. Dadurch werden dünne, reibfähige und abdichtende Beschichtungen der Dichtflächen möglich.

Die Vorderkante des Schiebedeckels (30) ist so geformt, dass sie bei geöffnetem Behälter - quer zur Längsrichtung (9) - leicht nach unten gewölbt ist. Beim Schließen des Behälters gleitet die Schiebedeckelvorderkante unter Ausbildung einer Dichtkraft auf die Wannenvorderkante.

Die Figur 6 zeigt eine Dichtfuge (8) mit Lippendichtungen. Hierzu sind an den Seitenwandungen (12-14; 42-44) der Behälterteile (10, 30) Dichtlippen (57, 58) bildende, nach innen ragende Vorsprünge angeordnet. Im Ausführungsbeispiel sind die oberen Dichtlippen (57) steif, während die unteren (58) elastisch - gegen diese pressend - ausgebildet sind.

In den Figuren 9 - 11 wird eine Behältervariante gezeigt, deren Schiebedeckel (130) die Wanne (110) in Teilbereichen den Behälterquerschnitt vollständig - wie bei einer konventionellen Streichholzschachtel - mittels eines Deckelbodens (180) umgreift. Der Deckelboden (180) erstreckt sich von der rückwärtigen Seitenwandung (144) nach vorn bis zum vorderen Ende des Wannenbodens (11). Durch das Verwenden des Deckelbodens (180) werden die Funktionen der separaten Führungselemente (21, 51) der zuvor beschriebenen Behältervariante durch die Seitenwandungen (12, 13; 42, 43) und den Deckelboden (180) ersetzt.

Im Deckelboden (180) befinden sich beispielsweise zwei Ausnehmungen (181, 182), die den Deckelboden (180) in zwei Bodenstege (183, 184) aufteilen. Die hintere Ausnehmung (182) setzt sich weit in die Seitenwandung (144) fort, vgl. Figur 10. Beide Ausnehmungen (181, 182) haben hier eine rechteckige Kontur. Andere Konturen sind ebenso denkbar.

Am Wannenboden (11) sind ein hinterer Anschlagnocken (136) und ein vorderer Anschlagsteg (135) angeformt. Der vordere Anschlagsteg (135) verhindert ein vollständiges Herausschieben der Wanne (110) aus dem Schiebedeckel (130). Dazu legt sich der Anschlagsteg (135) am vorderen Bodensteg (183) sperrend an, vgl. Sperrfunktion des Anschlagsteges (35). Der Anschlagsteg (135) hat im Längsschnitt weitgehend eine dreieckige Kontur, vgl. Figuren 10 und 11. Die Spitze des Dreiecks ist nach hinten orientiert. Somit kann bei der Erstmontage die Wanne (110) unter elastischer Verformung beider Behälterteile (110, 130) in den Schiebedeckel (130) eingeschoben werden. Der hintere Anschlagnocken (136), er hat die Funktion eines Zuhalteanschlags, liegt bei geschlossenem Behälter an der hinteren Kante des hinteren Bodenstegs (184) an. Im Längsschnitt, vgl. Figuren 10 und 11, ist er vorn und hinten abgerundet, wobei er nach hinten - zur erleichterten Erstmontage - abgeschrägt ist. Die Abschrägung zeigt sich in der Unteransicht nach Figur (9) in einer Tropfenkontur.

Die Behälter aus den Figuren 1 - 5 und 9 - 11 ermöglichen eine einfache Einhandbedienung. Dazu wird der Behälter zwischen dem Zeigefinger und dem Daumen in die Hand genommen. Die rückwärtige Seitenwandung des Schiebedeckel (30) zeigt zur Handinnenseite. Der Daumen liegt auf der Griffmulde (32) auf. Die Wanne (10) liegt auf dem leicht gekrümmten Zeigefinger auf. Wird nun - bei festgehaltenem Behälter - der Daumen nach hinten vom Zeigefinger weggezogen, wird der Schiebedeckel (30) bis zum Öffnungsschlag (35) zurückbewegt. Mit der Daumenspitze kann nun - ohne Änderung der prinzipiellen Handhaltung das oberste Blatt des Stapelblocks (1) über die Vorderkante der Wanne (10) geschoben werden, um es - nach einer entsprechenden Armbewegung - mit der Zunge zu übernehmen.

Zum Schließen wird unter Beibehaltung der prinzipiellen Handhaltung der Daumen nach vorn über den gekrümmten Zeigefinger geschoben, bis der Zuhalteanschlag (36) einrastet. Der Behälter ist wieder aromadicht verschlossen.

Der Behälter, dessen Schiebedeckel (130) den Deckelboden (180) hat, wird zwischen dem Daumen und der Zeigefingerspitze bzw. der Zeigefingerkuppe gehalten. Die Zeigefingerspitze ergreift die Wanne (110) durch die Ausnehmung (181).

Die Öffnungsbewegung kann mit Hilfe einer Feder (71) unterstützt werden, vgl. Figur 8. Dazu ist im hinteren Bereich der Wanne (10) eine mehrfach gefaltete Biegefeder (71) angeordnet. Die Biegefeder (71) ist bei geschlossenem Behälter von den nach hinten verlängerten Seitenwandungen (12, 13) und dem ebenfalls verlängerten Boden (11) eingerahmt. Sie ist beispielsweise an der Außenseite der rückwärtigen Seitenwandung (14) angeklebt. Im Deckelteil (31) befindet sich vor der rückwärtigen Seitenwandung (14) ein Rastanschlag (72), der durch eine Aufwärtsbewegung den federunterstützten Öffnungshub freigibt. Dazu werden durch Handkraft die seitlichen Deckelseitenwandungen (42, 43) elastisch so verformt, dass sich das Deckelteil (31) geringfügig nach oben wölbt.

Die Figur 7 zeigt eine Lösungsvariante, mit deren Hilfe eine sog. Sekundärverpackung eingespart werden kann. Dazu ist zum Anbringen einer Siegelfolie (65) in der Wanne (10) im Bereich der Wannendichtfläche (18) ein tieferliegender umlaufender Absatz (61) angeordnet. Die Höhe des Absatzes (61) beträgt maximal einige Zehntelmillimeter. Die Absatzbreite entspricht ca. der Hälfe der Wandstärke der Seitenwandungen (12-14).

Auf einer z.B. ebenen Siegelfläche (62) des Absatzes (61) ist die Siegelfolie (65), die Wanne (10) vollständig versiegelnd, befestigt. In Figur 9 ist die Siegelfolie (65) - von unten - strichpunktiert dargestellt. Sie ragt mit einer Abreißlasche (66) beispielsweise asymmetrisch über die Vorderkante der Wanne (10, 110) über. Die Siegelfolie (65) hat zusätzlich eine Abreißprägung (67). Sie ist in Figur 9 strichdoppelpunktiert gezeichnet und liegt bei geöffnetem Behälter direkt vor der Vorderkante des Schiebedeckels (30, 130). Beim Ablösen der an der Abreißlasche (66) gehaltenen Siegelfolie (65), reißt letztere an der Abreißprägung (67) vollständig ab.

In jedem Fall besteht zumindest die Wanne (10, 110) aus einem spritzgussfähigen Werkstoff, der Aromen, z.B. von ätherischen Ölen, kaum absorbiert, z.B. Polypropylen, Polyetylennaphthalin, Polyethylenterephtalat, oder vergleichbaren Werkstoffen. Ggf. kann der Werkstoff zumindest auf der Behälterinnenseite z.B. mit SiOₓ beschichtet sein, um eine weitgehende Aromadichtigkeit zu gewährleisten. Die Siegelfolie (65) besteht beispielsweise aus aluminiumbeschichtetem Polyvinylchlorid, Polyvinylidendichlorid oder vergleichbaren Materialien.

Die Figuren 14 und 15 zeigen eine Ausführung ähnlich dem beauspruchten Behälter mit einem Schiebedeckel (10) und einem Behälter, bei denen in den Seitenwandungen (12, 13; 42, 43) gekrümmte oder schräge Führungselemente (21, 51) angeordnet sind. Beispielsweise tragen die Schiebedeckelwandungen (42, 43) ein vorspringendes Führungsprofil, während die Wannenseitenwandungen (12, 13) entsprechende Führungsnuten aufweisen. Bei diesem Behälter ist die Deckeldichtfläche (48), wie auch bei dem Behälter der Figuren 1 - 3, parallel zum Boden (11) angeordnet.

Bei den geraden, schräg zur Deckeldichtfläche (48) ausgerichteten Führungselementen, in Figur 14 als strichpunktierte Linien dargestellt, entfernen sich bei einem Öffnungshub die Dichtflächen (18) und (48) proportional voneinander. Die Dichtflächen (18) und (48) bewegen sich hierbei parallel zueinander. Die für das Öffnen der Behälter nach den Figuren 12 - 15 notwendige Betätigungskraft ist nach einem Überwinden der Losbrechkraft der ersten Millimeter des Öffnungshubes durch das Wegfallen der Dichtflächenreibung erheblich kleiner als bei den Behältern nach den Figuren 1 - 11.

Bei den gekrümmten Führungselementen (21, 51) bewegt sich die Wanne (10) gegenüber dem Schiebedeckel (30) beispielsweise auf einer Kreisbahn. Der Mittelpunkt der Kreisbahn liegt in der Verlängerung der Innenkontur der Seitenwandung (44) unterhalb des Schiebedeckels (30). Der Radius der Kreisbahn entspricht z.B. ca. 250% der Behälterlänge, so dass das vordere Ende der Führungselemente (21, 51) - bezogen auf die Wanne (10) - am Übergang zwischen dem Boden (11) und der vorderen Seitenwandung (15) endet. In den Führungselementen (21, 51) sind die Anschläge für den Öffnungshub angeordnet.

Durch die Krümmung der Führungselemente (21, 51) ergibt sich nach dem Öffnen des Behälters eine komfortabel Zugänglichkeit des Wanneninhalts (1).

### Bezugszeichenliste:

- 1: folien- oder blattartiges Material, Wafer, Stapelblock, Wanneninhalt

- 8: Dichtfuge
- 9: Längsrichtung, Schieberichtung

- 10, 110: Wanne, Behälterteil
- 11: Boden, Wannenboden
- 12, 13: Seitenwandungen, rechts, links
- 14: Seitenwandung, hinten
- 15: Seitenwandung, vorn; Vorderwandung
- 16: Vorderkante der Wanne, Entnahmelippe

- 18: Wannendichtfläche
- 19: Wannenöffnung

- 21: Führungselemente, Führungsnuten

- 24: 45°-Schräge
- 25: Vertikalfläche

- 30, 130: Deckel, Schiebedeckel, Behälterteil
- 31: Deckelteil
- 32: Griffmulde
- 35, 135: Anschlagsteg, Öffnungsanschlag
- 36, 136: Anschlagnocken, Zuhalteanschlag
- 42, 43: Seitenwandungen, seitlich
- 44, 144: Seitenwandung, rückwärtig

- 48: Deckeldichtfläche

- 51: Führungselemente, Führungsstege
- 54: 45°-Schräge

- 57, 58: Dichtlippen; oben, unten

- 61: Absatz
- 62: Siegelfläche
- 65: Siegelfolie
- 66: Abreißlasche
- 67: Abreißprägung

- 71: Biegefeder
- 72: Rastanschlag

- 180: Deckelboden
- 181, 182: Ausnehmungen, vorn, hinten
- 183, 184: Bodensteg, vorn, hinten

## Patentansprüche

1. Behälter zum Aufbewahren und Bereitstellen von gestapelten folien- oder blattartigen Materialien (1) aus einer die gestapelten Materialien (1) aufnehmenden Wanne (10, 110) mit einem Boden (11) und daran anschließenden geschlossenen Seitenwandungen (12-15, 144) und einem diese Wanne (10, 110) zumindest teilweise umgebenden, dicht verschließenden Deckel (30, 130),
- wobei der Deckel (30, 130) als Schiebedeckel ausgebildet ist,
- wobei die Wanne (10, 110) und der Schiebedeckel (30, 130) jeweils beidseits parallel zu ihrer Längsrichtung (9) zueinander parallele Führungselemente (21) und (51) aufweisen,
- wobei alle Seitenwandungen (12-15) der Wanne (10, 110) zum Schiebedeckel (30, 130) hin eine, die Wannenöffnung (19) umgebende, geschlossene Wannendichtfläche (18) haben, wobei die vierte - in Schieberichtung (9) vorn liegende - Seitenwandung (15) als Entnahmelippe gekrümmt ausgebildet ist,
- wobei der Schiebedeckel (30, 130) zumindest teil- oder bereichsweise drei Seitenwandungen (12-14) und den Boden (11) oder entsprechende Führungselemente (21) umgreift und wobei zwei dieser Seitenwandungen (42, 43) parallel zur Längsrichtung (9) orientiert sind,
- wobei der Schiebedeckel (30, 130) von der Wanne (10, 110) weg nach oben gewölbt ist und an seiner Innenseite einen Anschlagsteg (35) trägt, dessen Unterkante von der Vorderkante des Schiebedeckels (30, 130) aus bis zur Deckelmitte hin bis unter die Wannendichtfläche (18) - einen Anschlag bildend - abfällt und
- wobei in dem Schiebedeckel (30, 130) eine Deckeldichtfläche (48) ausgebildet ist, die bei geschlossenem Behälter auf der Wannendichtfläche (18) aufliegt.

2. Behälter gemäß Anspruch 1, **dadurch gekennzeichnet, dass** bei geöffnetem Behälter mindestens zwei Fünftel der Wannenöffnung (19) frei gegeben werden.

3. Behälter gemäß Anspruch 1, **dadurch gekennzeichnet, dass** der Innenbereich der Wanne (10, 110) zur Aufnahme der gestapelten folien- oder blattartigen Materialien (1) zumindest in der Blattebene der Materialien (1) eine rechteckige Form aufweist.

4. Behälter gemäß Anspruch 1, **dadurch gekennzeichnet, dass** die durch die Wannen- (18) und die Deckeldichtfläche (48) gebildete Dichtfuge (8) in einer Ebene liegt.

5. Behälter gemäß Anspruch 1, **dadurch gekennzeichnet, dass** die Dichtfuge (8) parallel zum Boden (11) der Wanne (10, 110) angeordnet ist.

6. Behälter gemäß Anspruch 1, **dadurch gekennzeichnet, dass** die Wölbung des Schiebedeckels (30, 130) einen Manteläbschnitt eines Zylinders darstellt, dessen Mittellinie quer zur Längsrichtung und parallel zum Boden (11) unterhalb der Wanne (10) liegt.

7. Behälter gemäß Anspruch 1 oder 6, **dadurch gekennzeichnet, dass** in der Wölbung des Schiebedeckels (30, 130) eine Griffmulde (32) integriert ist.

8. Behälter gemäß Anspruch 1, **dadurch gekennzeichnet, dass** zwischen der Wannenöffnung (19) und der Wannendichtfläche (18) ein tieferliegender umlaufender Absatz (61) ausgebildet ist, auf dem eine die Wanne (10, 110) einmal verschließende Siegelfolie (65) fixiert ist.

## Claims

1. Container for storing and making available stacked foil-like or sheet-like materials (1) consisting of a tray (10, 110) receiving the stacked materials (1) with a bottom (11) and closed side walls (12-15) adjoining the bottom and a cover (30, 130) which surrounds this tray (10, 110) at least partly and closes it tightly,
- the cover (30, 130) being designed as a slide cover,
- the tray (10, 110) and the slide cover (30, 130) each having on both sides, parallel to their longitudinal direction (9), mutually parallel guide elements (21) and (51),
- all side walls (12-15) of the tray (10, 110) having, facing the slide cover (30, 130), a closed tray sealing surface (18) surrounding the tray opening (19), the fourth side wall (15) - lying at the front in the sliding direction (9) - being designed in a curved shape as a removal lip,
- the slide cover (30, 130) gripping around at least partly or in regions three side walls (12-14) and the bottom (11) or corresponding guide elements (21) and two of these side walls (12, 13) being oriented parallel to the longitudinal direction (9),
- the slide cover (30, 130) being arched upward away from the tray (10, 110) and bearing on its inner side a stop web (35), the lower edge of which, from the front edge of the slide cover (30, 130) as far as the cover centre, descends - forming a stop - to below the tray sealing surface (18), and
- a cover sealing surface (48), which lies on the tray sealing surface (18) when the container is closed, being designed in the slide cover (30, 130).

2. Container according to Claim 1, **characterized in that** at least two fifths of the tray opening (19) are exposed when the container is open.

3. Container according to Claim 1, **characterized in that**, for receiving the stacked foil-like or sheet-like materials (1), the internal region of the tray (10, 110) has a rectangular shape at least in the sheet plane of the materials (1).

4. Container according to Claim 1, **characterized in that** the sealing join (8) formed by the tray sealing surface (18) and the cover sealing surface (48) lies in a plane.

5. Container according to Claim 1, **characterized in that** the sealing join (8) is arranged parallel to the bottom (11) of the tray (10, 110).

6. Container according to Claim 1, **characterized in that** the arching of the slide cover (30, 130) constitutes a lateral portion of a cylinder, the centre line of which lies transversely to the longitudinal direction and parallel to the bottom (11) below the tray (10).

7. Container according to Claim 1 or 6, **characterized in that** a gripping recess (32) is integrated in the arching of the slide cover (30, 130).

8. Container according to Claim 1, **characterized in that** a lower-lying shoulder (61) running all around is designed between the tray opening (19) and the tray sealing surface (18), on which shoulder a foil seal (65) which closes the tray (10, 110) once is fixed.

## Revendications

1. Conteneur destiné à stocker et mettre à disposition des matériaux (1) de type film ou feuille empilés à partir d'une cuve (10, 110) recevant les matériaux (1) empilés, comprenant un fond (11) et des parois latérales (12-15, 144) adjacentes à celui-ci et un couvercle (30, 130) entourant au moins partiellement ladite cuve (10, 110) et formant une fermeture étanche,
- le couvercle (30, 130) étant conçu sous forme de couvercle coulissant,
- la cuve (10, 110) et le couvercle coulissant (30, 130) comportant chacun de part et d'autre des éléments de guidage (21) et (51) parallèles à la direction longitudinale (9) et parallèles l'un à l'autre,
- toutes les parois latérales (12-15) de la cuve (10, 110) comportant, vers le couvercle coulissant (30, 130), une surface d'étanchéité (18) fermée, la quatrième paroi latérale (15) - située à l'avant dans le sens de coulissement (9) - étant conçue avec une courbure sous forme de lèvre de prélèvement,
- le couvercle coulissant (30, 130) s'engageant au moins en partie ou dans certaines zones autour de trois parois latérales (12-14) et du fond (11) ou des éléments de guidage (21) correspondants et deux de ces parois latérales (42, 43) étant orientées parallèlement à la direction longitudinale (9),
- le couvercle coulissant (30, 130) étant bombé vers le haut, en s'écartant de la cuve (10, 110), et portant, au niveau de sa face intérieure, une nervure de butée (35), dont le bord inférieur descend à partir du bord avant du couvercle coulissant (30, 130) vers le milieu du couvercle jusqu'en dessous de la surface d'étanchéité (18) de la cuve - en formant une butée - et
- une surface d'étanchéité (48) étant réalisée dans le couvercle coulissant (30, 130), laquelle est en appui sur la surface d'étanchéité (18) de la cuve lorsque le conteneur est fermé.

2. Conteneur selon la revendication 1, **caractérisé en ce que**, dans la position ouverte du conteneur, au moins deux cinquièmes de l'ouverture de la cuve (19) sont dégagés.

3. Conteneur selon la revendication 1, **caractérisé en ce que** la zone intérieure de la cuve (10, 110) destinée à recevoir les matériaux (1) de type film ou feuille empilés est conçue, au moins dans le plan des feuilles des matériaux (1), avec une forme rectangulaire.

4. Conteneur selon la revendication 1, **caractérisé en ce que** le joint d'étanchéité (8), formé par la surface d'étanchéité de la cuve (18) et la surface d'étanchéité (48) du couvercle, se trouve dans un plan.

5. Conteneur selon la revendication 1, **caractérisé en ce que** le joint d'étanchéité (8) est disposé parallèlement au fond (11) de la cuve (10, 110).

6. Conteneur selon la revendication 1, **caractérisé en ce que** la courbure du couvercle coulissant (30, 130) constitue une partie d'un corps de cylindre, dont la ligne médiane est orientée transversalement à la direction longitudinale et parallèlement au fond (11) en dessous de la cuve (10).

7. Conteneur selon la revendication 1 ou 6, **caractérisé en ce qu'**un creux formant poignée (32) est intégré dans la courbure du couvercle coulissant (30, 130).

8. Conteneur selon la revendication 1, **caractérisé en ce que**, entre l'ouverture de la cuve (19) et la surface d'étanchéité de la cuve (18), est réalisée une saillie (61) périphérique encastrée, sur laquelle est fixé un film de scellement (65) obturant une seule fois la cuve (10, 110).
